# FASCICULE DE BREVET EUROPEEN

(11) **EP 0 173 628 B1**
(45) Date de publication et mention de la délivrance du brevet: **04.10.1989**
(21) Numéro de dépôt: 85401691.2
(22) Date de dépôt: 28.08.1985
(51) Int. Cl.: F23G 5/027, F23L 9/04, F23G 5/16

(54) **Four pour l'incinération de déchets**
Ofen zur Verbrennung von Abfällen
Incinerator for incinerating refuse

(30) Priorité: 30.08.1984 FR 8413625
(43) Date de publication de la demande: 05.03.1986
(73) Titulaire: Huret, Christian Gérard, F-37000 Tours (FR)
(72) Inventeur: Huret, Christian Gérard, F-37000 Tours (FR)
(74) Mandataire: Lemoine, Robert

(56) Documents cités:
- CH-A- 579 237
- FR-A- 2 213 706
- FR-A- 2 215 678
- US-A- 2 869 487
- US-A- 3 664 277
- US-A- 4 213 404

## Description

On connaît actuellement des fours d'incinération fonctionnant, les uns à haute température avec un important excès d'air comburant, et les autres par effet pyrolytique, c'est-à-dire à une température relativement basse et avec une quantité restreinte d'air comburant.

Dans le premier mode de fonctionnement, la destruction des déchets est très rapide et complète mais au prix d'une consommation élevée de combustible d'appoint. Il se produit en outre des envolées de poussières souvent accompagnées de fumées colorées lors de la destruction de déchets de pouvoir calorifique inférieur (PCI) élevé.

Dans le second mode de fonctionnement, la consommation de combustible est sensiblement réduite, l'entraînement de poussières est faible et les fumées sont peu ou pas colorées. La durée de combustion est toutefois sensiblement plus longue que dans le premier mode. En outre, il subsiste parfois des imbrûlés dus à la température de combustion insuffisante.

US-A-4 213 404 décrit un four dans lequel la destruction des déchets est réalisée en utilisant successivement les deux modes de fonctionnement précités. Les déchets introduits dans la chambre de combustion de ce four sont d'abord soumis à une pyrolyse réalisée à une température relativement basse en présence d'une faible quantité d'air primaire, puis à une combustion réalisée à une température élevée en présence d'un excès d'air primaire.

Après introduction des déchets et allumage dans la partie supérieure du four, alors que les matières volatiles et facilement combustibles sont encore abondantes, la combustion a lieu par effet pyrolytique à une température relativement basse et en présence d'une faible quantité d'air primaire. Puis, lorsque les déchets progressent par gravité dans la partie inférieure du four, la combustion a lieu à haute température, une quantité suffisante d'air primaire étant injectée pour l'activer. Ainsi, tout en faisant faire des économies de combustible grâce à l'effet pyrolytique, ce four permet, en fin de cycle, une destruction totale et rapide de toutes les matières combustibles.

Ce fonctionnement utilisant la progression des déchets par gravité ne peut toutefois se dérouler que dans un four ayant un foyer à axe vertical et dans lequel les déchets sont introduits en partie supérieure, ce qui nécessite une implantation dans des locaux de relativement grande hauteur et des moyens pour élever les déchets jusqu'à l'orifice de chargement.

Par ailleurs, US-A-3 664 277 décrit un four pour l'incinération de déchets, comprenant une chambre de combustion comportant une porte pour le chargement des déchets et des moyens pour y introduire de l'air primaire, une gaine de fumées communiquant avec la chambre de combustion et comportant des moyens pour empêcher le passage des poussières entraînées par les fumées ainsi que des moyens pour délivrer de l'air secondaire, et une chambre de post-combustion reliée à la chambre de combustion par l'intermédiaire de la gaine de fumées, la chambre de post-combustion comportant au moins un brûleur, une cheminée prévue à l'une de ses extrémités, et des buses pour y introduire tangentiellement un courant d'air tertiaire de combustion.

Dans ce four, l'air tertiaire est introduit par deux buses diamétralement opposées, débouchant tangentiellement à la partie supérieure de la chambre de post-combustion. Or les fumées qui sortent de la gaine de fumées ont tendance à se rendre directement dans la cheminée et à ne pas brûler en totalité.

La présente invention se propose de remédier aux inconvénients des fours précités et, pour ce faire, elle a pour objet un four d'incinération ayant un foyer à axe horizontal du type de celui décrit dans US-A-3 664 277 et qui se caractérise en ce que les buses sont réparties le long d'une ligne parallèle à l'axe principal de la chambre de post-combustion, et en ce qu'une autre buse est prévue pour introduire de l'air tertiaire dans la chambre de post-combustion, cette autre buse débouchant axialement à l'extrémité de la chambre de post-combustion qui est à l'opposé de la cheminée.

Grâce à cet ensemble de dispositions, les gaz et les fumées se trouvant dans la chambre de post-combustion sont entraînés suivant un mouvement hélicoïdal, ce qui leur permet de balayer la totalité du volume de ladite chambre et de séjourner suffisamment longtemps dans cette dernière pour être totalement brûlés.

Le four d'incinération selon la présente invention se caractérise en outre par les dispositions faisant l'objet des revendications 2 à 6 annexées.

La description sera donnée ci-après en référence au dessin annexé dans lequel:
- la figure 1 est une coupe longitudinale schématique d'un four d'incinération conforme à l'invention, et
- la figure 2 est une vue de face schématique du four visible sur la figure 1, la chambre de post- combustion étant représentée en traits pleins dans sa position verticale et en traits mixtes dans sa position horizontale.

Le four d'incinération que l'on peut voir sur les dessins comprend une chambre de combustion 1 garnie de matériaux isolants et réfractaires. La chambre de combustion est équipée d'un brûleur 2 servant à amorcer ou à entretenir la combustion des déchets et de buses 3 permettant l'injection d'air primaire. Elle peut être de forme parallélé- pipèdique ou cylindrique, son grand axe étant de préférence horizontal.

Une porte de chargement hermétique 4 permet l'introduction des déchets dans le foyer 5.

Les fumées de combustion 6 sont évacuées en passant par une gaine de fumées 7 qui est ménagée dans la paroi opposée à la porte de chargement 4 et dans laquelle l'air secondaire est injecté par une série de buses 8 orientées de façon à ce que le jet d'air secondaire forme un angle obtus avec les fumées.

La gaine de fumées 7 relie la chambre de combustion 1 à une chambre de post-combustion 9 qui est de forme cylindrique et est garnie de matériaux isolante et réfractaires. La chambre de post-combustion est de grand volume afin que les fumées y séjournent suffisamment longtemps pour être totalement oxydées et décomposées. Son volume est calculé pour que le temps de séjour minimum soit de 0,6 seconde.

Au moins un brûler 11 est prévu pour porter ou maintenir la chambre de post-combustion à une température suffisante pour oxyder totalement les fumées, détruire toutes les particules combustibles et craquer les molécules organiques. Ce brûler dirige sa flamme tangentiellement dans la chambre de post-combustion.

De l'air tertiaire destiné à apporter le complément d'oxygène nécessaire et à entraîner les fumées suivant un mouvement hélicoïdal est injecté dans la chambre de post-combustion 9 d'une part par une série de buses 10 disposées le long d'une génératrice et débouchant tangentiellement dans la chambre 9, et d'autre part par une buse 12 débouchant axialement à l'une des extrémités de la chambre de post-combustion. Les fumées entraînées dans la chambre de post- combustion selon un mouvement hélicoïdal sont dirigées vers une cheminée 13 prévue à l'autre extrémité de la chambre de post-combustion. On notera ici que le débit de l'air tertiaire injecté par les buses 10 et 12 est réglable.

On notera par ailleurs que l'inclinaison de l'axe principal de la chambre de post-combustion peut être réglé puisque celle-ci constitue avec la gaine de fumées 7 un ensemble monté pivotant autour de l'axe de ladite gaine.

Le four selon l'invention permet de réaliser l'incinération des déchets en deux phase, ceux-ci étant soumis dans la chambre de combustion 1, d'abord à une pyrolyse réalisée à une température relativement basse en présence d'une faible quantité d'air primaire, puis à une combustion réalisé à une température élevée en présence d'un excès d'air primaire.

Les buses 8 projetant l'air secondaire empêchent les poussières formées dans la chambre de combustion 1 de se diriger dans la chambre de post-combustion lorsque'on augmente le débit d'air primaire.

L'air secondaire est injecté à contre-courant des fumées: les directions de circulation respectivement de l'air secondaire et des fumées dans la gaine de fumées 7 forment un angle obtus compris de préférence entre 100° et 140°. De plus, le débit et la vitesse de l'air secondaire et la répétition des buses 8 sont tels que le rideau d'air ainsi créé intéresse toute la section de la gaine de fumées.

Les fumées sortant de la chambre de combustion 1 pénètrent tangentiellement dans la chambre de post-combustion 9 qui est garnie de matériaux isolants et réfractaires et qui est réalisée de préférence avec un grand volume. Elles se dirigent vers la cheminée 13, selon un mouvement hélicoïdal sous l'action conjointe de l'air tertiaire injecté par les buses 10 et la buse 12 et de la flamme du brûler 11 qui est orientée tangentiellement dans la chambre de post-combustion.

Le four d'incinération selon l'invention est particulièrement adapté à la destruction sans odeurs, fumées visibles ou nuisances, de tous déchets combustibles et, en particulier, des déchets ménagers, hospitaliers ou industriels.

## Revendications

1. Four pour l'incinération de déchets, comprenant une chambre de combustion (1) comportant une porte (4) pour le chargement des déchets et des moyens pour y introduire de l'air primaire, une gaine de fumées (7) communiquant avec la chambre de combustion (1) et comportant des moyens pour empêcher le passage des poussières entraînées par les fumées ainsi que des moyens pour délivrer de l'air secondaire, et une chambre de post-combustion (9) réliée à la chambre de combustion (1) par l'intermédiaire de la gaine de fumées (7), la chambre de post- combustion (9) comportant au moins un brûleur (11), une cheminée (13) prévue à l'une de ses extrémités, et des buses (10) pour y introduire tangentiellement un courant d'air tertiaire de combustion, caractérisé en ce que les buses (10) sont réparties le long d'une ligne parallèle à l'axe principal de la chambre de post-combustion (9), et en ce qu'une autre buse (12) est prévue pour introduire de l'air tertiaire dans la chambre de post-combustion (9), cette autre buse débouchant axialement à l'extrémité de la chambre de post-combustion (9) qui est à l'opposé de la cheminée (13).

2. Four d'incinération selon la revendication 1, caractérisé en ce que le volume de la chambre de post-combustion (9) est tel que le temps de séjour des fumées y est d'au moins 0,6 seconde.

3. Four d'incinération selon la revendication 1 ou 2, caractérisé en ce que la gaine de fumées (7) et le brûleur (11) de la chambre de post-combustion (9) débouchent tangentiellement dans cette dernière.

4. Four d'incinération selon l'une quelconque des revendications précédentes, caractérisé en ce que les moyens pour empêcher le passage des poussières sont constitués par les moyens pour délivrer l'air secondaire, lesquels sont eux- mêmes constitués par des buses (8) débouchant dans la gaine de fumée (7) de manière à y injecter de l'air secondaire à contre-courant par rapport à la direction de circulation des fumées, le nombre et l'espacement des buses (8) étant tels que toute la section de la gaine de fumées (7) est intéressée par le rideau d'air secondaire formé.

5. Four d'incinération selon la revendication 4, caractérisé en ce que les directions de circulation respectives de l'air secondaire et des fumées dans la gaine de fumée (7) forment un angle obtus compris entre 100° et 140°.

6. Four d'incinération selon l'une quelconque des revendications 1 à 5, caractérisé en ce que la chambre de post-combustion (9) et la gaine de fumées (7) constituent un ensemble monté pivotant autour de l'axe de cette dernière.

## Claims

1. An incinerator for incinerating refuse, comprising a combustion chamber (1) with a door (4) for charging the refuse and means for feeding primary air therein, a fume duct (7) in communication with the combustion chamber (1) and including means for preventing the passage of the dust entrained by the fumes as well as means for delivering secondary air, and a post-combustion chamber (9) connected to the. combustion chamber (1) through the fume duct (7), the post- combustion chamber (9) including at least one burner (11), a chimney (13) provided at one end thereof, and nozzles (10) for tangentially feeding a tertiary combustion air flow, characterized in that the nozzles (10) are distributed along a line parallel to the major axis of the post-combustion chamber (9), and in that a further nozzle (12) is provided for feeding tertiary air in the postcombustion chamber (9), said further nozzle opening axially at the end of the post-combustion chamber (9) which is opposite to the chimney (13).

2. The incinerator according to claim 1, characterized in that the volume of the post-combustion chamber (9) is such that the staying time of the fumes therein is at least 0.6 second.

3. The incinerator according to claim 1 or 2, characterized in that the fume duct (7) and the burner (11) of the post-combustion chamber (9) open tangentially in the latter.

4. The incinerator according to any of the preceding claims, characterized in that the means for preventing the passage of the dust are formed by the means for delivering the secondary air, which in turn are formed by nozzles (8) opening in the fume duct (7), so as to inject secondary air therein in a counterflow manner with respect to the fume circulation direction, the number and spacing of the nozzles (8) being such that the whole section of the fume duct (7) is concerned by the secondary air seal formed.

5. The incinerator according to claim 4, characterized in that the respective circulation directions of the secondary air and fumes in the fume duct (7) form an obtuse angle ranging between 100° et 140° .

6. The incinerator according to any of the claims 1 to 5, characterized in that the post- combustion chamber (9) and fume duct (7) form a unit pivotally mounted around the axis of the

## Patentansprüche

1. Ofen zur Verbrennung von Abfällen, bestehend aus einer Verbrennungskammer (1) mit einer Tür (4) für das Einladen der Abfälle und mit Mitteln zum Einleiten von Primärluft, mit einem mit der Verbrennungskammer (1) in Verbindung stehenden Rauchkanal (7), und mit Mitteln zum Verhindern des Durchtritts von durch den Rauch mitgenommenem Staub wie auch Mitteln zum Einleiten von Sekundärluft, und bestehend aus einer mit der Verbrennungskammer (1) über den Gaskanal (7) verbundenen Nachverbrennungskammer (9), die wenigstens einen Brenner (11), einen an einem ihrer Enden vorgesehenen Abzug (13) und für die tangentiale Einleitung eines tertiären Verbrennungsluftstroms Düsen (10) enthält, dadurch gekennzeichnet, daß die Düsen (10) längs einer der Hauptachse der Nachverbrennungskammer (9) parallelen Linie verteilt sind, und daß zur Einleitung der Tertiärluft in die Nachverbrennungskammer (9) eine weitere Düse (12) vorgesehen ist, die axial in das dem den Abzug (13) aufweisenden Ende gegenüberliegende Ende der Nachverbrennungskammer (9) mündet.

2. Ofen nach Anspruch 1, dadurch gekennzeichnet, daß das Volumen der Nachverbrennungskammer (9) derart ist, daß die Rauchverweildauer mindestens 0,6 Sekunden beträgt.

3. Ofen nach Anspruch 1 oder 2, dadurch gekennzeichnet, daß der Rauchkanal (7) und der Brenner (11) der Nachverbrennungskammer (9) tangential in letztere münden.

4. Ofen nach einem der vorhergehenden Ansprüche, dadurch gekennzeichnet, daß die Mittel zum Verhindern des Durchtritts von Staub durch Mittel zum Einleiten von Sekundärluft gebildet sind, die ihrerseits durch Düsen (8) gebildet sind, die derart in den Rauchkanal (7) münden, daß sie hier Luft in Bezug auf die Zirkulationsrichtung des Rauchs im Gegenstrom injizieren, wobei die Zahl und der Abstand der Düsen (8) voneinander derart ist, daß der gesamte Querschnitt des Rauchkanals (7) durch den Sekundärluftvorhang betroffen ist.

5. Ofen nach Anspruch 4, dadurch gekennzeichnet, daß die jeweiligen Richtungen der Sekundärluft und des Rauchs im Rauchkanal (7) einen zwischen 100° und 150° liegenden stumpfen Winkel bilden.

6. Ofen nach einem der Ansprüche 1 bis 5, dadurch gekennzeichnet, daß die Nachverbrennungskammer (9) und der Rauchkanal (7) eine um die Achse des letzteren schwenkbare Baueinheit ist.
